# EUROPÄISCHE PATENTSCHRIFT

(11) **EP 2 064 437 B1**
(45) Veröffentlichungstag und Bekanntmachung des Hinweises auf die Patenterteilung: **26.01.2011**
(21) Anmeldenummer: 07787285.1
(22) Anmeldetag: 10.07.2007
(51) Int. Cl.: F02M 47/02, F02M 59/46, F02M 63/00

(54) **INJEKTOR ZUM EINSPRITZEN VON KRAFTSTOFF**
INJECTOR FOR INJECTING FUEL
INJECTEUR D'INJECTION DE CARBURANT

(30) Priorität: 07.09.2006 DE 102006041977
(43) Veröffentlichungstag der Anmeldung: 03.06.2009
(73) Patentinhaber: Robert Bosch GmbH, 70442 Stuttgart (DE)
(72) Erfinder: SEBASTIAN, Thomas, 71729 Erdmannhausen (DE)
(86) Internationale Anmeldenummer: PCT/EP2007/057009
(87) Internationale Veröffentlichungsnummer: WO 2008/028704

(56) Entgegenhaltungen:
- EP-A- 1 382 839
- WO-A-02/092991
- DE-A1- 10 131 125
- DE-A1- 19 708 104

## Beschreibung

Die Erfindung geht aus von einem Injektor zum Einspritzen von Kraftstoff in einen Brennraum einer Verbrennungskraftmaschine gemäß dem Oberbegriff des Anspruchs 1.

Zum Einbringen von Kraftstoff in Brennräume von Verbrennungskraftmaschinen werden häufig Einspritzsysteme eingesetzt. Diese umfassen im Allgemeinen für jeden Brennraum einen Injektor, über den Kraftstoff unter hohem Druck in den Brennraum eingespritzt wird. Hierzu umfasst der Injektor im Allgemeinen ein Einspritzventilglied, welches mindestens eine Einspritzöffnung freigibt oder verschließt. Das Einspritzventilglied wird im Allgemeinen über ein Steuerventil angesteuert. Das Steuerventil kann dabei magnetbetätigt sein oder mit einem Piezoaktor angesteuert werden. Magnetbetätigte Steuerventile umfassen im Allgemeinen eine Magnetspule, die in einem Magnetkern aufgenommen ist und einen Anker, der auf einem Ankerbolzen beweglich gelagert ist, um den Einfluss der Ankerschwingungen zu minimieren. Üblicherweise wird der Anker mithilfe eines Federelementes in Richtung der Spule gegen einen Anschlag gestellt.

Der Ankerbolzen ist mit einem Schließelement verbunden, welches zum Schließen des Steuerventils in einen Sitz gestellt wird. Die hierfür erforderliche Kraft wird über ein Federelement auf den Ankerbolzen aufgebracht. Um das Steuerventil zu öffnen, wird die Spule bestromt, so dass sich ein Magnetfeld ausbildet und den Anker anzieht. Über den Anschlag des Ankers hebt dieser den Ankerbolzen mit dem Schließelement aus seinem Sitz. Hierbei muss der Anker die Rückstellkraft des Federelementes, mit dem der Ankerbolzen mit dem Schließelement in seinen Sitz gestellt wird, überwinden. Zudem ist der Anker üblicherweise als Flachanker ausgeführt, wodurch der Magnetkreis mit größer werden dem Restluftspalt und Hub an Kraft verliert. Die Dynamik des Magnetaktors, den die Magnetspule und der Anker umfassen, ist begrenzt.

Ein Kraftstoffinjektor mit einem magnetbetätigten Steuerventil, das ein Einspritzventilglied zum Einspritzen von Kraftstoff in den Brennraum einer Brennkraftmaschine steuert, ist aus DE 197 08 104 A1 bekannt. Das Steuerventil umfasst einen Anker, der eine zentrale Bohrung aufweist, mit welcher der Anker an einem Ankerbolzen beweglich geführt ist. Der Anker wird zwischen der Offenstellung und der Schließstellung des Steuerventils auf dem Ankerbolzen bewegt, wobei der Ankerbolzen in einer gehäusefesten Hülse geführt ist. Ein unterer Anschlag begrenzt dabei lediglich eine Ausgleichbewegung des Ankers beim Schließen des Steuerventils, so dass sich der Anker in seiner Ausgangsstellung bei geschlossenem Steuerventil wieder in einem am Ankerbolzen ausgebildeten oberen Anschlag befindet. Mit beginnender Magnetkraft wirkt der Anker unmittelbar auf den am Ankerbolzen festgelegten oberen Anschlag.

Ein weiteres magnetbetätigtes Steuerventil für einen Kraftstoffinjektor geht aus WO 02/092991 A1 hervor. Hierbei ist der Anker zwischen einem am Ankerbolzen festgelegten Anschlag und einem Überhubanschlag axial am Ankerbolzen geführt. Der Überhubanschlag stellt dabei eine momentane Anschlagstellung während des Schließvorganges dar, wobei der ruhende Anschlag in der Schließstellung mit dem oberen Anschlag am Ankerbolzen zusammenfällt.

Bei den aus EP 1 382 839 A1 und DE 101 31 125 A1 bekannten magnetbetätigten Steuerventilen ist der Anker fest mit dem Ankerbolzen verbunden.

### Offenbarung der Erfindung

### Vorteile der Erfindung

Ein erfindungsgemäß ausgebildeter Injektor zum Einspitzen von Kraftstoff in einen Brennraum einer Verbrennungskraftmaschine umfasst ein Einspritzventilglied, welches mindestens eine Öffnung freigibt oder verschließt. Das Einspritzventilglied wird durch ein magnetbetätigtes Steuerventil angesteuert. Das magnetbetätigte Steuerventil umfasst einen Anker, der eine zentrale Bohrung aufweist, in der ein Ankerbolzen beweglich aufgenommen ist, wobei sich der Anker zwischen einem oberen und einem unteren Anschlag auf dem Ankerbolzen bewegen kann. Erfindungsgemäß wird der Anker bei geschlossenem Steuerventil durch die Federkraft eines Federelementes gegen seinen unteren Anschlag gehalten.

Vorteil gegenüber den aus dem Stand der Technik bekannten Steuerventilen, bei denen der Anker gegen den oberen Anschlag gehalten wird, ist, dass bereits eine geringe Magnetkraft ausreicht, um den Anker in Bewegung zu versetzen. Der sich bereits bewegende Anker schlägt gegen den oberen Anschlag und öffnet damit mit hohem Impuls das Steuerventil. Zudem hat sich zu dieser Zeit das Magnetfeld aufgebaut und liefert einen weiteren Beitrag neben dem Impuls zur Beschleunigung des Ankerbolzens. Aus diesem Grund erreichen der Anker und der Ankerbolzen wesentlich schneller als bei den aus dem Stand der Technik bekannten Injektoren den oberen Anschlag. Die durch den Impuls zusätzlich auf den Ankerbolzen wirkende Kraft erlaubt es, die Federkraft des Federelementes mit der der Ankerbolzen das Schließelement in seinen Sitz stellt, zu erhöhen. Hieraus resultiert eine kürzere Schließzeit. Die Flugzeit, d.h. die Zeit, in der der Anker in Richtung des Magneten bewegt wird, wird dabei jedoch nicht verlängert.

Der Anker ist dazn mit einer Ankerhülse verbunden, an der ein Bund ausgebildet ist, gegen den das Federelement, mit dem der Anker an seinem unteren Anschlag gehalten wird, gestellt ist. Ein Vorteil der Ankerhülse ist es, dass das erfindungsgemäß ausgebildete Steuerventil ohne großen Aufwand in einem aus dem Stand der Technik bekannten Kraftstoffinjektor eingesetzt werden kann, bei dem der Anker bei geschlossenem Steuerventil an seinen oberen Anschlag gestellt ist. Die Ankerhülse ist mit dem Anker z.B. kraft- oder formschlüssig verbunden oder kann auch einstückig mit dem Anker ausgebildet sein. Durch die kraft- oder formschlüssige Verbindung der Ankerhülse mit dem Anker oder die einstückige Ausbildung der Ankerhülse mit dem Anker wird vermieden, dass sich die Ankerhülse unabhängig vom Anker bewegen kann. Eine Fixierung auf dem Anker wird so gewährleistet.

Um den Anker an den unteren Anschlag zu stellen, umfasst der Ankerbolzen vorzugsweise eine Schulter, wobei das Federelement, mit dem der Anker gegen seinen unteren Anschlag gehalten wird, mit einer Seite gegen die Schulter und mit der anderen Seite gegen den Bund an der Ankerhülse gestellt ist. Das Federelement ist vorzugsweise eine als Druckfeder ausgebildete Spiralfeder.

Um ein Verkanten des Ankers auf dem Ankerbolzen zu vermeiden, ist am Anker vorzugsweise ein hülsenförmiger Fortsatz ausgebildet, in dem der Ankerbolzen geführt ist. In einer Ausführungsform ist am hülsenförmigen Fortsatz eine in Umfangsrichtung verlaufende Rippe ausgebildet, mit der die Ankerhülse verbunden ist.

Der Ankerbolzen ist in einer Hülse geführt, die mit einer flanschförmigen Erweiterung im Injektorgehäuse fixiert ist. Hierzu ist die flanschförmige Erweiterung gegen einen Einstellring gestellt und mit einer Gewindehülse fixiert. Der Einstellring liegt dabei auf einem Ventilstück auf, das im Injektorgehäuse aufgenommen ist und an einer Schulter im Injektorgehäuse anliegt. Weiterhin ist es jedoch auch möglich, dass die flanschförmige Erweiterung z.B. direkt auf einer Schulter am Injektorgehäuse aufliegt oder dass die Einstellscheibe, gegen die die flanschförmige Erweiterung gestellt ist, auf der Schulter am Injektorgehäuse aufliegt. Auch jede weitere, dem Fachmann bekannte Möglichkeit, die Hülse am Injektorgehäuse zu fixieren, ist möglich.

Bei geöffnetem Steuerventil ist der Anker gegen seinen oberen Anschlag am Ankerbolzen gestellt. Der obere Anschlag wird z.B. durch einen Ring gebildet, der in einer Nut im Ankerbolzen aufgenommen ist. Das Material des Ringes wird dabei vorzugsweise so gewählt, dass sich der Ring durch den daran anschlagenden Anker nicht verformt. Geeignetes Material für den Ring ist z.B. rostfreier Stahl, vorzugsweise der Stahl 1.4305. Der Anker ist vorzugsweise aus Stahl 100Cr6 gefertigt. Der Ankerbolzen ist vorzugsweise aus einem der Stähle 1.4305 oder 100Cr6 gefertigt.

Ein weiterer Vorteil des erfindungsgemäß ausgebildeten Kraftstoffinjektors ist, dass die Dynamik des Magnetaktors bei reduzierter Endstufenleistung konstant gehalten werden kann. Üblicherweise werden bei Kraftstoffinjektoren, wie sie z.B. in Hochdruckspeicher-Einspritzsystemen verwendet werden, stromgeregelte Endstufen verwendet. Die Ansteuerung erfolgt dabei in einer Boost-Phase und einer Halte-Phase. Die Boost-Phase sorgt für ein schnelles Öffnen des Ankerbolzens und benötigt viel Energie. Der erfindungsgemäße Kraftstoffinjektor erlaubt gleiche Öffnungsflugzeiten mit geringerer Boost-Spannung und führt damit zu Kosteneinsparungen an der Endstufe.

### Kurze Beschreibung der Zeichnungen

Ein Ausführungsbeispiel der Erfindung ist in der einzigen Zeichnung dargestellt und in der nachfolgenden Beschreibung näher erläutert.

Die einzige Figur zeigt ein erfindungsgemäß ausgebildetes Steuerventil eines Kraftstoffinjektors.

### Ausführungsbeispiel der Erfmdung

In der einzigen Figur ist ein Ausschnitt aus einem Kraftstoffinjektor mit einem erfmdungsgemäß ausgebildeten Steuerventil dargestellt.

Bei einem erfmdungsgemäß ausgebildeten Injektor zum Einspritzen von Kraftstoff in einen Brennraum einer Verbrennungskraftmaschine wird ein Einspritzventilglied 1, welches mindestens eine hier nicht dargestellte Einspritzöffnung freigibt oder verschließt, über ein Steuerventil 3 angesteuert. Hierzu gibt das Steuerventil 3 eine Verbindung aus einem Steuerraum 5, der von einer Stirnfläche 7 des Einspritzventilgliedes 1 begrenzt wird, in einen Ventilraum 9, der mit einem Kraftstoffrücklauf 10 verbunden ist, frei oder verschließt diese. Hierzu wird ein Schließelement 11 in einen Sitz 13 gestellt oder aus diesem gehoben, um einen Kanal 15, über den der Steuerraum 5 mit dem Ventilraum 9 verbunden ist, zu verschließen. Im Kanal 15 ist ein Drosselelement 17 aufgenommen.

Neben der Ausführungsform, bei der die Stirnfläche 7 des Einspritzventilgliedes 1 den Steuerraum 5 begrenzt, ist es auch möglich, dass eine Stirnfläche eines Steuerkolbens den Steuerraum 5 begrenzt. In diesem Fall ist der Steuerkolben entweder direkt mit dem Einspritzventilglied verbunden oder der Steuerkolben dient als Übersetzerkolben, wobei der Steuerkolben und das Einspritzventilglied jeweils mit einer Stirnfläche einen Übersetzerraum begrenzen und durch eine Bewegung des Steuerkolbens in den Übersetzerraum der Druck im Übersetzerraum erhöht wird, wodurch ein erhöhter Druck auf das Einspritzventilglied wirkt und das Einspritzventilglied in seinen Sitz gestellt wird, um die mindestens eine Einspritzöffnung zu verschließen. Wenn der Steuerkolben aus dem Steuerraum gehoben wird, vergrößert sich das Volumen im Übersetzerraum, so dass der Druck darin sinkt und ein geringerer Druck auf das Einspritzventilglied wirkt. Das Einspritzventilglied wird aus seinem Sitz gehoben und gibt die mindestens eine Einspritzöffnung zum Einspitzen von Kraftstoff in den Verbrennungsraum der Verbrennungskraftmaschine frei.

Das Schließelement 11 wird mittels eines Ankerbolzens 19 in seinen Sitz 13 gestellt. Die hierfür notwendige Kraft wird durch ein Federelement 21 auf den Ankerbolzen 19 aufgebracht. Das Federelement 21 ist vorzugsweise eine als Druckfeder ausgebildete Spiralfeder. Mit einer Seite wirkt das Federelement 21 auf eine Schulter 23 am Ankerbolzen 19. Mit der anderen Seite wirkt das Federelement 21 gegen einen Gehäusedeckel 25. Um die erforderliche Federkraft des Federelementes 21 einzustellen, ist zwischen dem Gehäusedeckel 25 und dem Federelement 21 eine Einstellscheibe 27 aufgenommen. Durch die Dicke der Einstellscheibe 27 wird die Vorspannung des Federelementes 21 eingestellt. Damit das Federelement 21 nicht auf dem Ankerbolzen 19 verrutscht, ist am Ankerbolzen 19 ein Zapfen 29 ausgebildet, der vom Federelement 21 umschlossen wird.

Das Federelement 21 ist von einem Magnetkern 31 umschlossen, in dem eine Spule 33 zur Erzeugung eines Magnetfeldes aufgenommen ist. Durch das Magnetfeld, welches von der Spule 33 erzeugt wird, wird eine Ankerplatte 35 eines Ankers 37 angezogen. Der Anker 37 umfasst weiterhin einen hülsenformigen Fortsatz 39, der mit der Ankerplatte 35 verbunden ist. Den hülsenförmigen Fortsatz 39 und die Ankerplatte 35 durchzieht eine zentrale Bohrung 41, in der der Ankerbolzen 19 geführt ist. Der Durchmesser der zentralen Bohrung 41 im Anker 37 ist dabei so gewählt, dass der Anker 37 auf dem Ankerbolzen 19 ohne großen Kraftaufwand bewegbar ist. Gleichzeitig darf der Durchmesser der zentralen Bohrung 41 nicht so groß sein, dass der Anker 37 auf dem Ankerbolzen 19 verkanten kann.

In der hier dargestellten Ausführungsform ist der Ankerbolzen 19 in einer Hülse 42 geführt, die mit einer flanschförmigen Erweiterung 43 am Injektorgehäuse 44 fixiert ist. Hierzu ist die flanschförmige Erweiterung gegen einen Einstellring 45 gestellt, der auf einem Ventilstück 46 am Injektorgehäuse 44 aufliegt. Das Ventilstück liegt dabei auf einer Schulter 48 am Injektorgehäuse 44 auf. Das Ventilstück 46, die Einstellscheibe 45 und die flanschförmige Erweiterung 43, die an der Hülse 42 ausgebildet ist, sind mit einer Gewindehülse 50 im Injektorgehäuse fixiert. Neben der hier dargestellten Ausführungsform kann die Hülse 42 aber auch auf jede andere, dem Fachmann bekannte Art im Injektorgehäuse 44 fixiert werden. So ist es z.B. möglich, dass die flanschförmige Erweiterung 43 oder der Einstellring 45 auf einer Schulter am Injektorgehäuse 44 aufliegen, oder dass an der flanschförmigen Erweiterung 43 ein Außengewinde vorgesehen ist und die Hülse 42 mit der flanschförmigen Erweiterung in das Injektorgehäuse 44 eingeschraubt ist.

Eine obere Stirnfläche der Hülse 42, die dem hülsenförmigen Fortsatz 39 des Ankers 37 zugewandt ist, dient als unterer Anschlag 47. Durch den unteren Anschlag 47 wird die Bewegung des Ankers 37 auf dem Ankerbolzen 19 gestoppt. Auf der der Ankerplatte 35 zuweisenden Seite des Ankerbolzens 19 ist ein oberer Anschlag 49 ausgebildet. Der obere Anschlag 49 ist eine der Ankerplatte 35 zuweisende Stirnfläche eines Ringelementes 51, welches in einer Nut 53 im Ankerbolzen 19 aufgenommen ist. Der Anker 37 ist zwischen dem oberen Anschlag 49 und dem unteren Anschlag 47 bewegbar.

Am hülsenförmigen Fortsatz 39 des Ankers 37 ist eine in Umfangsrichtung verlaufende Rippe 55 ausgebildet. Mit der in Umfangsrichtung verlaufenden Rippe 55 ist eine Ankerhülse 57 verbunden. Die Verbindung der Rippe 55 mit der Ankerhülse 57 kann dabei kraft- oder formschlüssig erfolgen. Auch ist es möglich, dass der Anker 37 und die Ankerhülse 57 einstückig ausgebildet sind. Die Befestigung der Ankerhülse 57 an der Rippe 55 kann z.B. durch Schweißen, Löten oder Kleben erfolgen. Weiterhin ist es auch möglich, dass die Ankerhülse 57 auf die Rippe 55 aufgeschraubt ist. Auch jede weitere, dem Fachmann bekannte Befestigungsart ist möglich. So kann z.B. auch eine Befestigung mit Schrauben oder Nieten möglich sein.

An der Ankerhülse 57 ist ein Bund 59 ausgebildet. Der Bund 59 weist dabei nach innen. Am Bund 59 stützt sich ein Federelement 61 ab, welches die Hülse 42 umschließt und sich andererseits an einer Schulter 63 abstützt, die an der Hülse 42 ausgebildet ist. Die Schulter 63 ist dabei auf der dem Anker 37 zuweisenden Seite der Hülse 42 ausgebildet. Das Federelement 61 ist somit zwischen der Hülse 42 und der Ankerhülse 57 positioniert. Das Federelement 61 ist vorzugsweise eine als Druckfeder ausgebildete Spiralfeder. Durch die Federkraft des Federelementes 61 wird der Anker 37 gegen die Hülse 42 gezogen und so an den unteren Anschlag 47 gestellt. Die Federkraft des Federelementes 61 wird dabei so gewählt, dass bei nicht bestromter Spule 33 der Anker 37 gerade am unteren Anschlag 47 gehalten wird.

Nicht erfindungsgemäß ist es auch möglich, dass z.B. ein als Druckfeder ausgebildetes Federelement auf die Ankerplatte 35 wirkt. Hierbei umschließt das Federelement den Ankerbolzen 19 und das Federelement 21, welches auf den Ankerbolzen 19 wirkt. Das auf die Ankerplatte 35 wirkende Federelement ist dann mit einer Seite gegen die Ankerplatte 35 und mit der anderen Seite z.B. gegen den Gehäusedeckel 25 gestellt.

Bei geschlossenem Steuerventil 3 steht das Schließelement 11, welches hier kugelförmig ausgebildet ist, in seinem Sitz 13. Hierdurch wird der Kanal 15 verschlossen. Da der Steuerraum 5 über ein Drosselelement 65 mit einem Kraftstoffzulauf verbunden ist, befindet sich im Steuerraum 5 unter Systemdruck stehender Kraftstoff. Die Druckkraft des unter Systemdruck stehenden Kraftstoffes wirkt auf die Stirnfläche 7 des Einspritzventilgliedes 1 und stellt dieses in seinen Sitz. Die mindestens eine Einspritzöffnung ist verschlossen. Damit durch die Druckkraft des unter Systemdruck stehenden Kraftstoffes das Schließelement 11 nicht aus seinem Sitz 13 gehoben wird, ist es erforderlich, dass das Schließelement 11 mit einer ausreichend großen Kraft in seinen Sitz 13 gestellt wird. Diese Kraft wird durch das Federelement 21 auf den Ankerbolzen 19 aufgebracht, mit welchem das Schließelement 11 in seinen Sitz 13 gestellt wird. Da bei geschlossenem Steuerventil 3 die Spule 33 nicht bestromt ist und somit kein Magnetfeld ausgebildet ist, wird der Anker 27 durch das Federelement 61 an seinen unteren Anschlag 47 gestellt. Zum Starten des Einspritzvorganges wird die Spule 33 bestromt. Es bildet sich ein Magnetfeld aus. Mit beginnendem Magnetfeld wird er Anker 37 zunächst entlang des Ankerbolzens 19 in Richtung des oberen Anschlages 49 beschleunigt. Der Anker 37 schlägt am oberen Anschlag 49 an, wodurch ein Impuls auf den oberen Anschlag 49 und damit den Ankerbolzen 19 wirkt. Der Ankerbolzen 19 wird entgegen der Federkraft des Federelementes 21 beschleunigt. Gleichzeitig wirkt auf die Ankerplatte 35 das nun voll ausgebildete Magnetfeld der Spule 33. Der Anker 37 wird weiter in Richtung der Spule 33 bewegt. Da der Anker gegen den oberen Anschlag 49 gestellt ist, wird auch der Ankerbolzen weiter in die gleiche Richtung bewegt. Das Schließelement 11 hebt sich aus seinem Sitz 13. Der unter Systemdruck stehende Kraftstoff aus dem Steuerraum 5 strömt über den Kanal 15 in den Ventilraum 9 und von dort in den Kraftstoffrücklauf. Der Druck im Steuerraum 5 nimmt ab. Aus diesem Grund wirkt eine geringere Druckkraft auf die Stirnfläche 7 des Einspitzventilgliedes 1 und das Einspritzventilglied 1 hebt sich aus seinem Sitz. Der Einspritzvorgang beginnt.

Um den Einspritzvorgang zu beenden, wird die Bestromung der Spule 33 beendet. Das Magnetfeld wird aufgehoben. Durch die Federkraft des Federelementes 21 wird der Ankerbolzen 19 in Richtung des Steuerraumes 5 bewegt. Hierdurch wird das Schließelement 11 in seinen Sitz 13 gestellt und verschließt so den Kanal 15. Durch den über das Drosselelement 65 nachströmenden unter Systemdruck stehenden Kraftstoff baut sich im Steuerraum 5 erneut System auf. Dieser wirkt auf die Stirnfläche 7 des Einspritzventilgliedes 1 und drückt dieses in seinen Sitz. Die mindestens eine Einspritzöffnung wird verschlossen. Nachdem das Schließelement 11 in seinen Sitz 13 gestellt ist und so die Bewegung des Ankerbolzens 19 beendet ist, wirkt das Federelement 61 auf den Bund 59 an der Ankerhülse 57 und zieht so den Anker 37 gegen seinen unteren Anschlag 47. Der Anker befindet sich wieder in seiner Ausgangsposition.

## Patentansprüche

1. Injektor zum Einspritzen von Kraftstoff in einen Brennraum einer Verbrennungskraftmaschine, ein Einspritzventilglied (1) umfassend, welches mindestens eine Einspritzöffnung freigibt oder verschließt, wobei das Einspritzventilglied (1) durch ein magnetbetätigtes Steuerventil (3) angesteuert wird und das magnetbetätigte Steuerventil (3) einen Anker (37) umfasst, der eine zentrale Bohrung (41) aufweist, in der ein Ankerbolzen (19) beweglich aufgenommen ist, wobei der Ankerbolzen (19) mittels der Kraft eines Federelements (21) ein Schließelement (11) in seinen Sitz (13) stellt, wobei sich der Anker (37) zwischen einem oberen (49) und einem unteren (47) Anschlag auf dem Ankerbolzen (19) bewegen kann, wobei der Ankerbolzen (19) in einer Hülse (42) geführt ist, und wobei der Anker (37) bei geöffnetem Steuerventil (3) gegen seinen oberen Anschlag (49) am Ankerbolzen (19) gestellt ist, **dadurch gekennzeichnet, dass** der Anker (37) mit einer Ankerhülse (57) verbunden ist, an der ein Bund (59) ausgebildet ist, gegen den ein Federelement (61) gestellt ist, und dass der Anker (37) bei geschlossenem Steuerventil (3) durch die Federkraft des Federelementes (61) gegen die Hülse (42) gezogen und so gegen seinen unteren Anschlag (47) gehalten wird, welcher an der Hülse (42) ausgebildet ist.

2. Injektor nach Anspruch 1, **dadurch gekennzeichnet, dass** die Ankerhülse (57) mit dem Anker (37) kraft- oder formschlüssig verbunden ist oder einstückig mit dem Anker (37) ausgebildet ist.

3. Injektor nach Anspruch 2, **dadurch gekennzeichnet, dass** die Hülse (42) eine Schulter (63) umfasst und das Federelement (61) mit einer Seite gegen die Schulter (63) und mit der anderen Seite gegen den Bund (59) an der Ankerhülse (19) gestellt ist.

4. Injektor nach einem der Ansprüche 1 bis 3, **dadurch gekennzeichnet, dass** am Anker (37) ein hülsenförmiger Fortsatz (39) ausgebildet ist, in dem der Ankerbolzen (19) geführt ist.

5. Injektor nach Anspruch 4, **dadurch gekennzeichnet, dass** am hülsenförmigen Fortsatz (39) des Ankers (37) eine in Umfangsrichtung verlaufende Rippe (55) ausgebildet ist, mit der die Ankerhülse (57) verbunden ist.

6. Injektor nach Anspruche 1, **dadurch gekennzeichnet, dass** der obere Anschlag (49) durch ein Ringelement (51) gebildet wird, das in einer Nut (53) im Ankerbolzen (19) aufgenommen ist.

## Claims

1. Injector for injecting fuel into a combustion chamber of an internal combustion engine, comprising an injection valve member (1) which opens up or closes off at least one injection opening, with the injection valve member (1) being actuated by means of a magnet-actuable control valve (3) and with the magnet-actuable control valve (3) comprising an armature (37) which has a central bore (41) in which is movably held an armature pin (19), with the armature pin (19) setting a closing element (11) into its seat (13) by means of the force of a spring element (21), with the armature (37) being movable between an upper stop (49) and a lower stop (47) on the armature pin (19), with the armature pin (19) being guided in a sleeve (42), and with the armature (37) being set against its upper stop (49) on the armature pin (19) when the control valve (3) is open, **characterized in that** the armature (37) is connected to an armature sleeve (57) on which is formed a collar (59) on which a spring element (61) engages, and **in that** when the control valve (3) is closed, the armature (37) is pulled against the sleeve (42) by the spring force of the spring element (61) and is thereby held against its lower stop (47) which is formed on the sleeve (42).

2. Injector according to Claim 1, **characterized in that** the armature sleeve (57) is connected to the armature (37) in a non-positively or positively locking manner or is formed in one piece with the armature (37).

3. Injector according to Claim 2, **characterized in that** the sleeve (42) comprises a shoulder (63) and the spring element (61) engages with one side on the shoulder (63) and with the other side on the collar (59) on the armature sleeve (57).

4. Injector according to Claim 4, **characterized in that** a sleeve-shaped projection (39), in which the armature pin (19) is guided, is formed on the armature (37).

5. Injector according to Claim 4, **characterized in that** a rib (55) which runs in the circumferential direction and to which the armature sleeve (57) is connected is formed on the sleeve-shaped projection (39) of the armature (37).

6. Injector according to Claim 1, **characterized in that** the upper stop (49) is formed by an annular element (51) which is held in a groove (53) of the armature pin (19).

## Revendications

1. Injecteur pour l'injection de carburant dans une chambre de combustion d'un moteur à combustion interne, comprenant un organe de soupape d'injection (1) qui ouvre ou ferme au moins une ouverture d'injection, l'organe de soupape d'injection (1) étant commandé par une soupape de commande à commande magnétique (3) et la soupape de commande à commande magnétique (3) comprenant une armature (37) qui présente un alésage central (41) dans lequel est reçu de manière déplaçable un boulon d'armature (19), le boulon d'armature (19) positionnant dans son siège (13) au moyen de la force d'un élément de ressort (21) un élément de fermeture (11), l'armature (37) pouvant se déplacer entre une butée supérieure (49) et une butée inférieure (47) sur le boulon d'armature (19), le boulon d'armature (19) étant guidé dans une douille (42), et l'armature (37), lorsque la soupape de commande (3) est ouverte, étant positionnée contre sa butée supérieure (49) sur le boulon d'armature (19), **caractérisé en ce que** l'armature (37) est connectée à une douille d'armature (57) sur laquelle est réalisé un épaulement (59), contre lequel est positionné un élément de ressort (61), et **en ce que** l'armature (37), lorsque la soupape de commande (3) est fermée, est tirée contre la douille (42) par la force de ressort de l'élément de ressort (61) et est donc maintenue contre sa butée inférieure (47), qui est réalisée sur la douille (42).

2. Injecteur selon la revendication 1, **caractérisé en ce que** la douille d'armature (57) est connectée à l'armature (37) par engagement par force ou par coopération de forme, ou est réalisée d'une seule pièce avec l'armature (37).

3. Injecteur selon la revendication 2, **caractérisé en ce que** la douille (42) comprend un épaulement (63) et l'élément de ressort (61) est positionné avec un côté contre l'épaulement (63) et avec l'autre côté contre l'épaulement (59) sur la douille d'armature (57).

4. Injecteur selon l'une quelconque des revendications 1 à 3, **caractérisé en ce qu'**une saillie (39) en forme de douille est réalisée sur l'armature (37), dans laquelle est guidé le boulon d'armature (19).

5. Injecteur selon la revendication 4, **caractérisé en ce qu'**une nervure (55) s'étendant dans la direction périphérique, avec laquelle est connectée la douille d'armature (57), est réalisée sur la saillie (39) en forme de douille de l'armature (37).

6. Injecteur selon la revendication 1, **caractérisé en ce que** la butée supérieure (49) est formée par un élément annulaire (51) qui est reçu dans une rainure (53) dans le boulon d'armature (19).
